# EUROPÄISCHE PATENTSCHRIFT

(11) **EP 2 684 188 B1**
(45) Veröffentlichungstag und Bekanntmachung des Hinweises auf die Patenterteilung: **04.07.2018**
(21) Anmeldenummer: 12701505.5
(22) Anmeldetag: 25.01.2012
(51) Int. Cl.: G10K 11/178, H04R 1/10

(54) **REGELSYSTEM FÜR AKTIVE GERÄUSCHUNTERDRÜCKUNG SOWIE VERFAHREN ZUR AKTIVEN GERÄUSCHUNTERDRÜCKUNG**
CLOSED LOOP CONTROL SYSTEM FOR ACTIVE NOISE REDUCTION AND METHOD FOR ACTIVE NOISE REDUCTION
SYSTÈME DE RÉGLAGE POUR UNE SUPPRESSION ACTIVE DU BRUIT AINSI QUE PROCÉDÉ DE SUPPRESSION ACTIVE DU BRUIT

(30) Priorität: 08.03.2011 DE 102011013343
(43) Veröffentlichungstag der Anmeldung: 15.01.2014
(73) Patentinhaber: AMS AG, 8141 Premstätten (AT)
(72) Erfinder: SCHOERKMAIER, Martin, A-8042 Graz (AT)
(74) Vertreter: Epping - Hermann - Fischer
(86) Internationale Anmeldenummer: PCT/EP2012/051152
(87) Internationale Veröffentlichungsnummer: WO 2012/119808

(56) Entgegenhaltungen:
- EP-A2- 1 921 602
- WO-A1-2010/124176
- DE-A1-102007 013 719
- GB-A- 2 449 083
- GB-A- 2 484 722
- JP-A- 2010 081 495
- US-A1- 2010 046 766
- US-A1- 2011 007 907
- US-A1- 2011 044 464
- KUO S M ET AL: "ACTIVE NOISE CONTROL: A TUTORIAL REVIEW", PROCEEDINGS OF THE IEEE, IEEE. NEW YORK, US, Bd. 87, Nr. 6, 1. Juni 1999 (1999-06-01), Seiten 943-973, XP011044219, ISSN: 0018-9219, DOI: 10.1109/5.763310
- RAY LAURA ET AL: "Hybrid feedforward-feedback active noise reduction for hearing protection and communication", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US, Bd. 120, Nr. 4, 1. Januar 2006 (2006-01-01), Seiten 2026-2036, XP012090724, ISSN: 0001-4966, DOI: 10.1121/1.2259790

## Beschreibung

Die vorliegende Erfindung betrifft ein Regelsystem für eine aktive Geräuschunterdrückung, insbesondere für ein Mobiltelefon sowie ein Verfahren zur aktiven Geräuschunterdrückung.

Bei der Mobiltelefonie stören häufig Umgebungsgeräusche am Ohr eines Benutzers oder Zuhörers seinen akustischen Empfang am Ohr, wodurch das Hörverständnis vermindert wird. Daher besteht vermehrt Bedarf an sogenannten aktiven Geräuschunterdrückungssystemen, die auch als ANC "Active Noise Cancellation Systems" bezeichnet werden. Diesen ist gemein, dass sie in einem vorgegebenen Frequenzband störende Umgebungsgeräusche im Bereich des Lautsprechers beziehungsweise am Ohr eines Zuhörers unterdrücken. Ein derartiges Active Noise Cancellation System ist beispielsweise aus dem Dokument GB 2449083 A bekannt.

Dieses zeigt ähnlich wie die Figur 10 eine sogenannte Vorwärtsregelung. Bei einer Vorwärtsregelung wird über ein Mikrofon die Geräusche in einem Pfad 2 aufgenommen, und in einem Regelnetzwerk mit Filter 4 verarbeitet, um sie über einen Lautsprecher auszugeben. Die Verarbeitung erfolgt derart, dass die Störgeräusche hinsichtlich ihrer Phase in einem Frequenzbereich invertiert werden. Das so vom Lautsprecher abgegebene invertierte Signal interferiert mit den Geräuschen, die über dem Pfad 1 an das Ohr gelangen um eine Unterdrückung unerwünschter Geräusche zu bewirken.

Alternativ sind anstelle einer Vorwärtsregelung auch rückgekoppelte Regelsysteme denkbar. Figur 11 zeigt ein derartiges Beispiel, bei dem ein Mikrofon, welches Teil einer Rückwärtsregelung ist, in der Nähe eines Lautsprechers angebracht ist und das Signal im Pfad 2 aufnimmt. Auch der Lautsprecher gibt im Idealfall ein um 180° phasengedrehtes Mikrofonsignal wieder, das hinsichtlich seiner Amplitude an das über dem Pfad 1 einfallende Störgeräusch angepasst ist.

In beiden Fällen kommt es durch die inverse Phasenlage in Verbindung mit einer kontrollierten Amplitude des Lautsprechersignals zu einer destruktiven Interferenz mit dem originalen Störsignal und dadurch zu einer Unterdrückung desselben. Wesentlich hierbei ist, dass das Lautsprechergehäuse in beiden Fällen wie angedeutet dicht am Ohr liegt, wodurch sich ein bekanntes, bzw. gut nachvollziehbares und damit stabiles akustisches Verhältnis einstellt.

Ein wesentlicher Faktor hierfür sind die Übertragungsfunktionen des verwendeten Lautsprechers, der Mikrofone und der äußeren Parameter, denn diese können mittels Filter, die teil der Regelung sind nachgebildet werde. In den hier dargestellten Fällen handelt es sich oftmals um ein Kopfhörersystem, welches relativ stabil und unveränderlich angenommen werden kann. Dadurch ist eine Vorwärts- beziehungsweise Rückwärtsregelung an ein bekanntes und gut vorbestimmtes akustisches Verhältnis anpassbar, wodurch im Allgemeinen auch eine gute Unterdrückung erreicht wird.

Problematisch wird dies jedoch in Fällen, in denen keine stabilen akustischen Verhältnisse vorliegen. Dies ist beispielsweise im Bereich des Mobilfunks der Fall, bei dem ein Benutzer eines mobilen Telefons diese mehr oder weniger gleichmäßig an sein Ohr hält. Dadurch existiert keine feste und vorgegebene Kopplung des Lautsprechersystems zum Ohr eines Benutzers. Vielmehr sind die akustischen Verhältnisse und insbesondere die Dichtheit zwischen Lautsprecher und Ohr sehr variabel. Da diese Dichtheit zudem einen wesentlichen Aspekt bei einer Abstimmung eines Regelsystems für eine aktive Geräuschunterdrückung darstellt, führen diese variablen akustischen Verhältnisse regelmäßig zu einer deutlichen Verschlechterung. Eine Möglichkeit diesen variablen akustischen Verhältnissen entgegen zu wirken, besteht in der Ausbildung adaptiver Regelsysteme, beispielsweise mit adaptivem Filter. Diese sind jedoch in analoger Technologie nur sehr aufwändig zu realisieren und in digitaler Technik entsprechend teuer.

Das Dokument EP 1921602 A2 zeigt ein digitales System für aktive Geräuschunterdrückung mit einem externen Mikrofon für eine Vorwärtsregelung und einem internen Mikrofon für eine Rückwärtsregelung, das in der Nähe eines Lautsprechers des Systems platziert ist. Kompensationssignale sowohl der Vorwärtsregelung als auch der Rückwärtsregelung werden dem Lautsprecher zur Verfügung gestellt. Die Vorwärtsregelung wird auf eine hohe Bandbreite abgestimmt, während die Rückwärtsregelung auf eine schmalere Bandbreite abgestimmt wird.

Das Dokument US 2001/0007907 zeigt ein weiteres digitales System für aktive Geräuschunterdrückung mit einer Vorwärtsregelung und einer Rückwärtsregelung, die gemeinsam aktiv sind. Eine Abstimmung der beiden Regelungen erfolgt adaptiv auf Basis von gemessenen Fehlersignalen.

Es besteht daher weiterhin ein Bedürfnis ein Regelsystem für eine aktive Geräuschunterdrückung insbesondere bei Mobilfunktelefonen oder anderen Lautsprechersystemen anzugeben, die auch bei variablen und sich ändernden akustischen Verhältnisse eine ausreichende gute Geräuschunterdrückung bei gleichzeitig nur geringen Strom- und Herstellungskosten erreichen.

Diesem Bedürfnis wird durch das Regelsystem und das Verfahren zur aktiven Geräuschunterdrückung Rechnung getragen.

Erfindungsgemäß ist vorgesehen, bei einem Regelsystem eine Vorwärts- sowie eine Rückwärtsregelung zu implementieren, die beide auf unterschiedlich akustische Verhältnisse abgestimmt sind. Die beiden Regelungen sind derart miteinander gekoppelt, dass zumindest eine Regelung die andere Regelung bei einer entsprechenden Änderung der akustischen Verhältnisse kompensiert.

Zweckmäßigerweise werden die beiden Regelungen auf jeweils ein Extrem der möglichen akustischen Verhältnisse abgestimmt. So ist es zweckmäßig, die Rückwärtsregelung auf ein vorbestimmtes festes akustisches Verhältnis abzustimmen, welches im Wesentlichen einem dichten Abschluss des Lautsprechers mit einem Ohr eines Benutzers entspricht. Die Rückwärtsregelung ist daher so abgestimmt, um bei einem dichten Abschluss und einem fest vorbestimmten Luftvolumen eine gute Geräuschunterdrückung über dem Frequenzbereich zu bieten. Die Vorwärtsregelung hingegen ist abgestimmt auf ein davon unterschiedliches akustisches Verhältnis, welches beispielsweise einen vollständig undichten Abschluss des Lautsprechers mit dem Ohr des Benutzers entspricht. Durch die Abstimmung der beiden Regelungen auf diese beiden Extreme kann somit eine Kompensation der einen Regelungen mittels der anderen Regelung erreicht werden, wenn sich die akustischen Verhältnisse von einem Extrem hin zum anderen Extrem verändern.

Auf diese Weise kann über einen weiten Bereich möglicher akustischer Verhältnisse eine ausreichend gute Geräuschunterdrückung realisiert werden. Das erfindungsgemäße Regelsystem ist somit insbesondere für den Mobilfunkbereich einsetzbar, in dem die akustischen Verhältnisse besonders von einem Benutzerverhalten abhängen.

In einem Ausführungsbeispiel der Erfindung umfasst ein Regelsystem einen Lautsprecher sowie eine Addiereinrichtung, an die der Lautsprecher angeschlossen ist. Die Addiereinrichtung weist einen ersten sowie einen zweiten Eingang auf. Das Regelsystem umfasst ferner eine Vorwärtsregelung mit einem ersten Mikrofon zur Aufnahme von Störgeräuschen sowie ein daran angeschlossenes Regelnetzwerk mit wenigstens einem Filter zur Bildung einer ersten Regelgröße. Ausgangsseitig ist das erste Regelnetzwerk mit der Addiereinrichtung zur Zuführung der ersten Regelgröße gekoppelt. Das Regelsystem weist weiterhin eine Rückwärtsregelung mit einem zweiten Mikrofon zur Aufnahme eines von dem Lautsprecher abgegebenen Schalls auf. Ein in der Rückwärtsregelung implementiertes zweites Regelnetzwerk mit wenigstens einem Filter dient zur Bildung einer zweiten Regelgröße und ist eingangsseitig mit dem zweiten Mikrofon gekoppelt. Ausgangsseitig ist das zweite Regelnetzwerk ebenfalls an die Addiereinrichtung angeschlossen.

Erfindungsgemäß ist nun vorgesehen, dass die Rückwärtsregelung für eine Geräuschunterdrückung basierend auf einem ersten, insbesondere einem vorbestimmten festen, akustischen Verhältnis abgestimmt ist. Die Vorwärtsregelung hingegen ist für eine Geräuschunterdrückung abgestimmt, die auf einem zweiten, insbesondere einem nicht festen, akustischen Verhältnis, insbesondere auf einem offenen Verhältnis basiert.

Durch die Addiereinrichtung zur Addierung der beiden Regelgrößen ist es möglich, die erste Regelgröße wenigstens teilweise zu kompensieren, wenn sich aktuelle akustische Verhältnisse in Richtung des ersten akustischen Verhältnisses ändern.

Zweckmäßigerweise entspricht das erste akustische Verhältnis in einer Ausgestaltung einem im Wesentlichen dichten Abschluss des Lautsprechers mit einem Ohr eines Benutzers. Alternativ umfasst das erste akustische Verhältnis ein im Wesentlichen festes Luftvolumen, wodurch die Abstimmbarkeit erleichtert wird. Demgegenüber entspricht das zweite akustische Verhältnis einem undichten Abschluss des Lautsprechers mit einem Ohr eines Benutzers. Die somit zwischen dem Lautsprecher und dem Ohr des Benutzers vorhandene Luftsäule ist bei zweiten, nicht festen akustischen Verhältnis im Gegensatz zu dem ersten, festen akustischen Verhältnis variabel zumindest aber signifikant größer als das Luftvolumen bei dem ersten, festen akustischen Verhältnis.

Alternativ entspricht auch das erste, feste akustische Verhältnis einem ersten Abstand zwischen Lautsprecher und Trommelfell eines Benutzers während das zweite, nicht feste akustische Verhältnis einem zweiten Abstand und einer zweiten Richtung zwischen Lautsprecher und Ohr des Benutzers entspricht. Insbesondere der zweite Abstand ist größer als der erste Abstand.

Beispielsweise ist vorgesehen, dass das erste akustische Verhältnis einem ersten Extremwert möglicher akustischer Verhältnisse entspricht und das zweite akustische Verhältnis einem zweiten Extremwert der möglichen akustischen Verhältnisse entspricht.

Vorzugsweise ist die Abstimmung der Vorwärtsregelung und der Rückwärtsregelung zumindest im Betrieb des Regelsystems unveränderlich.

Beispielsweise basieren das erste und das zweite Regelnetzwerk auf einer vollständig analogen Regelung.

In einer Ausgestaltung weist das erste und/oder das zweite Regelnetzwerk ein für das jeweilige akustische Verhältnis abgestimmtes Regelverhalten, insbesondere eine abgestimmte Regelverstärkung auf.

In einer Weiterbildung der Erfindung umfasst das Regelsystem ein Lautsprechergehäuse zur Aufnahme des Lautsprechers, welches im Wesentlichen ein erstes Luftvolumen umschließt. Ein Zusatzgehäuse mit einem im Wesentlichen zweiten Luftvolumen ist in einer Vorzugsrichtung für Schallabstrahlung des Lautsprechergehäuses angeordnet. In einer Ausgestaltung ist das feste akustische Verhältnis durch das erste und das zweite Luftvolumen gegeben.

In dem Zusatzgehäuse kann zudem das zweite Mikrofon eingerichtet sein, welches Teil der Rückwärtsregelung bildet. Das zweite Regelnetzwerk kann somit zu einer Geräuschunterdrückung basierend auf dem ersten und zweiten Luftvolumen abgestimmt sein. Entsprechend ist das erste Regelnetzwerk zu einer Geräuschunterdrückung basierend auf einem Luftvolumen abgestimmt, welches deutlich größer ist als das erste und zweite Luftvolumen.

In einem Verfahren zur aktiven Geräuschunterdrückung werden eine Rückwärtsregelung sowie eine Vorwärtsregelung zur Geräuschunterdrückung bereitgestellt. Die Rückwärtsregelung ist hierbei auf ein erstes akustisches Verhältnis abgestimmt, die Vorwärtsregelung auf ein zweites akustisches Verhältnis. Für die aktive Geräuschunterdrückung erfolgt eine Kompensation einer Regelgröße der Vorwärtsregelung durch eine Regelgröße der Rückwärtsregelung, wenn sich aktuelle akustische Verhältnisse in Richtung auf das erste akustische Verhältnis hin verändern.

Beispielsweise können das zweite und das erste akustische Verhältnis durch entsprechende Abstände zwischen dem Lautsprecher oder einem Bezugspunkt und dem Ohr eines Benutzers vorgegeben sein. Bei einer Änderung des Abstandes beispielsweise einer Verringerung erfolgt somit eine Kompensation einer Regelverstärkung der Vorwärtsregelung durch die Regelverstärkung der Rückwärtsregelung.

Weitere Aspekte und Ausgestaltungsformen der Erfindung ergeben sich aus den Unteransprüchen. Im Folgenden wird die Erfindung anhand mehrerer Ausführungsbeispiele unter Bezugnahme auf die Zeichnung im Detail erläutert.

Es zeigen:
- Figur 1: ein Übersichtsdiagramm zur Erläuterung des erfindungsgemäßen Prinzips,
- Figur 2: eine Systemdarstellung einer ersten Ausführungsform des erfindungsgemäßen Prinzips,
- Figur 3: ein Frequenzleistungsdiagramm einer aktiven Geräuschunterdrückung zur Erläuterung der Verbesserung bei einem Verfahren nach dem vorgeschlagenen Prinzip,
- Figur 4: eine schematische Darstellung einer zweiten Ausgestaltung der Erfindung,
- Figur 5: eine schematische Darstellung der Erfindung in einem Mobilfunktelefon in einer ersten Benutzerkonfiguration,
- Figur 6: eine schematische Darstellung der Erfindung in einer zweiten Benutzerkonfiguration,
- Figur 7: eine schematische Darstellung der Erfindung in einem Mobilfunkgerät in einer weiteren Benutzerkonfiguration,
- Figur 8: eine Ausgestaltung eines Gehäuses mit einigen Elementen des Regelsystems nach dem erfindungsgemäßen Prinzip,
- Figur 9: eine Ausgestaltung einer Vorwärts- beziehungsweise einer Rückwärtsregelung nach dem vorgeschlagenen Prinzip,
- Figur 10: eine Darstellung mit einer Vorwärtsregelung bei einem festen akustischen Verhältnis,
- Figur 11: eine Darstellung einer Rückwärtsregelung bei einem festen akustischen Verhältnis.

Figur 1 zeigt eine erste Ausführungsform des erfindungsgemäßen Prinzips. Das dargestellte Regelsystem ist Teil eines Mobilfunkgerätes oder eines Headsets und umfasst ein hier schematisch dargestelltes Lautsprechergehäuse 700. Das Lautsprechergehäuse 700 kann in Form eines Kopfhörergehäuses mit einer Polsterung 701 ausgeführt sein. Daneben sind jedoch auch andere Gehäuse für den Lautsprecher 300 denkbar, die an das Ohr eines Benutzers gehalten werden können. Ohrclips mit entsprechenden Ohrhalterungen, die in das Ohr eines Benutzers gesteckt werden, bilden ebenfalls mögliche Lautsprechergehäuse 700. Diesen Gehäusen ist gemein, dass sie abhängig von ihrer Bauform einen mehr oder weniger dichten Abschluss zum Ohr eines Benutzers gewährleisten. Der Begriff eines "dichten Abschlusses" sowie dessen Bedeutung wird im Folgenden noch näher erläutert.

Das Regelsystem umfasst neben dem im Lautsprechergehäuse 700 angeordneten Lautsprecher auch ein Mikrofon 200 in der Nähe des Lautsprechers. Das Mikrofon 200 ist Teil einer Rückwärtsregelung aus dem Regelnetzwerk 400 und der Addiereinrichtung 600. Das Regelnetzwerk 400 ist dabei an einem Eingang der Addiereinrichtung 600 angeschlossen. Ein zweiter Eingang der Addiereinrichtung 600 ist mit einem zweiten Regelnetzwerk 500 verbunden. Das zweite Regelnetzwerk 500 bildet einen Teil einer Vorwärtsregelung und ist eingangsseitig an das Mikrofon 100 angeschlossen.

Das Mikrofon 100 der Vorwärtsregelung ist an der Außenseite des Lautsprechergehäuses 700 befestigt, während das Mikrofon 200 der Rückwärtsregelung in der Nähe des Lautsprechers 300 angebracht ist. Das Mikrofon 200 erfasst somit das vom Lautsprecher abgegebene Signal und führt es der Rückwärtsregelung und dem Regelnetzwerk 400 zu.

Im Folgenden wird unter Bezugnahme auf Figur 1 die Vorwärtssowie die Rückwärtsregelung mit den beiden Regelnetzwerken 500 und 400 jeweils separat erläutert. Die Vorwärtsregelung funktioniert dergestalt, dass das Mikrofon 100 Außengeräusche aufnimmt, die darüber hinaus durch das Lautsprechergehäuse auch an das Ohr eines Benutzers gelangen. Das aufgenommene Störsignal wird dem Regelnetzwerk 500 zugeführt, der eine Phasen- und Amplitudenkompensation durchführt. Dieser erfolgt so, dass das aufgenommene Signal über einen relativ umfangreichen Frequenzbereich zum Originalgeräusch hinsichtlich seiner Phasenlage um 180° gedreht wird. Dieses nun invertierte Geräuschsignal wird zusätzlich verstärkt im Regelnetzwerk 500 und dann dem Lautsprecher zugeführt. Bei einer inversen Phasenlage und einer entsprechenden gleichen Amplitude zum originalen Geräuschsignal kommt es am Ohr eines Benutzers zu einer destruktiven Interferenz und damit zu einer Unterdrückung des Rauschsignals.

In ähnlicher Weise arbeitet auch die Rückwärtsregelung mit dem Mikrofon 200 und dem Regelnetzwerk 400. Das Mikrofon 200 nimmt das Lautsprechersignal vom Lautsprecher 300 sowie das durch das Lautsprechergehäuse hindurch kommende Rauschsignal auf und führt es dem Regelnetzwerk 400 zu. Das Regelnetzwerk 400 ist in ähnlicher Weise wie das Regelnetzwerk 500 aufgebaut und umfasst Mittel zum Invertieren der Phase sowie zur Regelverstärkung. Entsprechend wird vom Lautsprecher wiederum ein invertiertes Signal abgegeben, welches sich destruktiv mit dem über das Lautsprechergehäuse 700 hindurch kommende Störsignale überlagert.

Die Rückwärtsregelung entspricht einer sogenannten Open Loop bei dem Amplitude und Phase des abgegebenen Lautsprechersignals gemessen werden. Das Inverse der daraus berechneten Filterübertragungsfunktion entspricht dem idealen Filter des Regelnetzwerks. Wegen der Totzeit zwischen dem abgegebenen Lautsprechersignal und dem Mikrofon erfolgt oftmals keine vollständige Phaseninversion, so dass die eine Regelverstärkung zu hohen Frequenzen hin abgeschwächt werden muss, um die Stabilität des Systems zu gewährleisten.

Erfindungsgemäß ist nun vorgesehen, das Regelsignal der Vorwärtsregelung und das Regelsignal der Rückwärtsregelung gemeinsam einer Addiereinrichtung 600 zuzuführen, die daraus ein Summensignal bildet. Dieses Summensignal wird dem Lautsprecher 300 zugeführt.

Die Rückwärtsregelung erfasst auf diese Weise das erste Regelsignal der Vorwärtsregelung ebenfalls als Störgröße und kann diese unter bestimmten Umständen kompensieren. Somit erfolgt im Ergebnis durch die Addiereinrichtung 600 eine Kompensation durch die Rückwärtsregelung nicht nur von Störgeräuschen, die durch das Gehäuse 700 in das Mikrofon 200 einkoppeln, sondern auch eine Kompensation der Regelgröße der Vorwärtsregelung und damit des Regelnetzwerks 500, welches über den Lautsprecher 300 abgegeben wird.

Zu diesem Zweck sind die Rückwärtsregelung sowie die Vorwärtsregelung auf unterschiedliche akustische Verhältnisse abgestimmt. Mit anderen Worten arbeitet die Rückwärtsregelung bei einem vorbestimmten akustischen Verhältnis optimal, bei dem die Vorwärtsregelung im Wesentlichen nicht mehr oder zumindest deutlich schwächer funktioniert. Für die Geräuschunterdrückung ist bei diesem akustischen Verhältnis vor allem die Rückwärtsregelung ausschlaggebend. Entsprechend ist die Vorwärtsregelung auf ein zweites akustisches Verhältnis optimal abgestimmt und führt bei diesem zu einer guten Geräuschunterdrückung. Bei diesem zweiten akustischen Verhältnis funktioniert hingegen die Rückwärtsregelung nicht mehr ausreichend, so dass die Geräuschunterdrückung bei dem zweiten akustischen Verhältnis lediglich die erste Regelgröße der Vorwärtsregelung ausschlaggebend ist.

Die optimale Abstimmung der einzelnen Regelnetzwerke sowie der Vorwärts- und der Rückwärtsregelung auf die beiden unterschiedlichen akustischen Verhältnisse ist in den Figuren 5 bis 7 dargestellt.

Unter einem akustischen Verhältnis versteht man im Wesentlichen den Einfluss äußerer Parameter auf die Geräuschunterdrückung. In einem festen vorgegebenen Lautsprechergehäuse sind das akustische Verhältnis und insbesondere die Qualität einer Geräuschunterdrückung vor allem von der Dichtheit beziehungsweise der Stabilität eines Luftvolumens zwischen dem Lautsprecher und dem Trommelfell eines Benutzers abhängig.

Dieser Umstand wird mit dem Begriff des sogenannten Abschlusses zwischen dem Lautsprechergehäuse und dem Ohr eines Benutzers charakterisiert. Bei einem "dichten Abschluss" liegen stabile akustische Verhältnisse vor, beispielsweise ist das Lautsprechergehäuse um das Ohr oder an dem Ohr eines Benutzers angeordnet, so dass kein Luftaustausch zwischen einem Außenvolumen und dem Luftvolumen im Gehäuse und dem Ohr eines Benutzers stattfindet. Ein "dichter Abschluss" ist beispielsweise bei Kopfhörern gegeben, deren Hörmuscheln eine vorbestimmte Form haben und sich fest um das Ohr eines Benutzers schmiegen.

Wie in der Figur 5 nun angedeutet sind für Störgeräusche im Wesentlichen zwei unterschiedliche Pfade 1 und 2 maßgeblich. Der erste Pfad 1 koppelt über das Lautsprechergehäuse und das Ohr in das zwischen dem Lautsprechergehäuse und dem Ohr befindliche Luftvolumen ein und gelangt so zu dem Trommelfell eines Benutzers. Der zweite Pfad 2 des Störgeräusches gelangt direkt an das Mikrofon 100 der Vorwärtsregelung. Es wird dort im Regelnetzwerk 500 der Vorwärtsregelung verarbeitet und der Addiereinrichtung 600 zugeführt. Die Addiereinrichtung 600 ergibt dieses Signal als erste Regelgröße an den Lautsprecher 300 ab. Der Lautsprecher 300 strahlt das Rauschsignal in ein vorbestimmtes und festes gleichzeitig aber stabiles Luftvolumen ab, welches durch den dichten Abschluss hin zum Ohr gewährleistet ist.

Das Mikrofon 100 der Rückwärtsregelung nimmt nun das vom Lautsprechersignal abgegebene Störsignal umfassend auch die erste Regelgröße gemeinsam mit den über den Pfad 1 einkoppelnden Störsignal auf und führt es dem zweiten Regelnetzwerk der Rückwärtsregelung zu. Die Abstimmung der Rückwärtsregelung ist dabei so ausgeführt, dass sie im Fall des dichten Abschlusses optimal ist. Bei diesem dichten Abschluss kompensiert somit die Rückwärtsregelung und die Regelverstärkung im Regelnetzwerk 400 eine Regelverstärkung der Vorwärtsregelung vollständig. Darüber hinaus erfolgt eine Inversion des über den Pfad 1 einkoppelnden und aufgenommenen Störsignals, also dass der Lautsprecher 300 als Gesamtsignal ein phaseninvertiertes und in seiner Amplitude ein über den Pfad 1 einkoppelndes Störsignal mittels destruktiver Interferenz reduziert.

Der Fall des sehr dichten Abschlusses der Figur 5 stellt somit einen Extremfall dar und dient zur Abstimmung der Rückwärtsregelung, so dass bei diesem Abschluss eine maximale Geräuschunterdrückung durch die Rückwärtsregelung erfolgt. Die Regelverstärkung der für diesen Fall nicht angepassten Vorwärtsregelung wird durch die Rückwärtsregelung kompensiert.

Der andere Extremfall ist in Figur 6 durch einen undichten Abschluss dargestellt. Bei diesem ist zwischen dem Ohr eines Benutzers und dem Gehäuse des Lautsprechers ein mehr oder weniger variabel großer Abstand vorgesehen. Das Luftvolumen ist demzufolge undefiniert. Gleichzeitig erfolgt durch den nicht vorhandenen Abschluss zwischen dem Ohr und dem Lautsprechergehäuse eine nur geringe Dämpfung für Störgeräusche, die über dem Pfad 1 an das Ohr des Benutzers gelangen. Da der Abschluss zum Ohr sehr undicht ist, geht hier sehr viel von der Schallenergie des Lautsprechers verloren, ohne dass es von dem Mikrofon 200 der Rückwärtsregelung erfasst wird. Entsprechend ist eine Regelgröße der Rückwärtsregelung nur sehr klein und zeigt kaum eine Wirkung.

Für diesen Fall eines vollständig undichten Abschlusses zwischen einem Lautsprechergehäuse und dem Ohr eines Benutzers wird die Vorwärtsregelung abgestimmt. Diese erfasst das Störgeräusch über dem Pfad 2 mit seinem Mikrofon 100 und führt es einem Regelnetzwerk 500 zu. Das Regelnetzwerk 500 erzeugt daraus die erste Regelgröße, die gemeinsam mit einer jedoch nur sehr kleinen zweiten Regelgröße der Rückwärtsregelung der Addiereinrichtung 600 zugeführt wird. Die Abstimmung der Filterfunktion der Vorwärtsregelung erfolgt für diesen Fall, so dass bei einem undichten Abschluss des Lautsprechergehäuses die Vorwärtsregelung für die Geräuschunterdrückung optimal arbeitet. Aufgrund der Schallverluste durch den undichten Abschluss ist die Wirkung der Rückwärtsregelung nur sehr gering.

Die in den Figuren 5 und 6 dargestellten Abschlüsse stellen die Extremfälle der Anwendung für das erfindungsgemäße Regelsystem dar. Bei einem vollständig dichten Abschluss, der beispielsweise durch einen festen Anpressdruck des Lautsprechers an das Ohr eines Benutzers oder durch eine besondere Kopfhörerform gewährleistet ist, zeigt die Rückwärtsregelung die größtmögliche Wirkung, während die Vorwärtsregelung für diesen Anwendungsfall fehlangepasst ist. Bei einem undichten Abschluss, das heißt einem großen Abstand und einem mehr oder weniger variablen Luftvolumen zwischen dem Lautsprechergehäuse und dem Ohr eines Benutzers zeigt aufgrund der Schallverluste die Rückwärtsregelung keine Wirkung und die Rauschkompensation wird durch die für diesen Fall abgestimmte Vorwärtsregelung erreicht.

Der Standardfall liegt jedoch zwischen den beiden Extremen und wird wie in Figur 7 dargestellt als normaler Abschluss bezeichnet.

Bei diesem sind beide Regelnetzwerke und Regelungen aktiv. Der Abschluss an das Ohr ist in dieser Ausführungsform der Figur 7 nicht vollständig dicht, aber auch nicht so undicht wie im Extremfall der Figur 6. Es wird also eine Art Zwischenzustand betrachtet. Die Regelverstärkung und eventuelle Filter im Regelnetzwerk 500 einer Vorwärtsregelung führen zu einem erhöhten Schalldruck im Pfad 3, das heißt im Lautsprechergehäuse. Der Grund hierfür sind die geringeren Schallverluste wegen der nun reduzierten Undichtheit am Ohr. Dadurch kommt es bei der Vorwärtsregelung zu einer kleinen Fehlanpassung, die sich durch eine Überkompensation von Störgeräuschen, die durch den Pfad 1 einkoppeln äußern. Dies reduziert die Geräuschunterdrückung und kann bei einem zunehmend dichteren Abschluss sogar zu einer Rauschverstärkung führen. Diese Überkompensation wird nun durch die Rückwärtsregelung kompensiert. Durch den dichteren Abschluss als dem in der Figur 6 gelangt mehr Schallenergie an das im Lautsprechergehäuse angeordnete Mikrofon 200. Das aufgenommene Signal, welches neben den Störgeräuschen im Pfad 1 auch die Überkompensation durch die Vorwärtsregelung umfasst, wird dem Regelnetzwerk 400 zugeführt. Das Regelnetzwerk erzeugt nun eine zweite Störgröße, die der Überkompensation der Vorwärtsregelung entgegenwirkt. Dies ist möglich, da die Rückwärtsregelung nicht zwischen dem von außen eindringenden Störgeräusch und den vom Lautsprecher kommenden überkompensierten Signal unterscheidet. Dadurch wird die zweite Regelgröße der Rückwärtsregelung bei zunehmender Dichtheit größer und kompensiert die erste Regelgröße der Vorwärtsregelung. Aufgrund der geeigneten Kombination der Vorwärts- und der Rückwärtsregelung und die Abstimmung der beiden Regelungen an unterschiedliche akustische Verhältnisse, vorzugsweise einem sehr dichten und einem sehr undichten Abschluss lässt sich so über einen weiten variablen Bereich akustischer Verhältnisse eine ausreichende Rauschkompensation erreichen.

Figur 2 zeigt nochmals die Systemdarstellung der Vorwärts- und Rückwärtsregelung in einer anderen Ansicht. Die Vorwärtsregelung umfasst ein Regelnetzwerk 500 mit hier drei schematisch dargestellten Komponenten. Dem Regelnetzwerk 500 der Vorwärtsregelung 10 wird das über das Mikrofon 100 aufgenommene Störgeräusch zugeführt. Das Regelnetzwerk 500 umfasst einen oder mehrere Filter, die im Wesentlichen eine Invertierung der Phase des aufgenommenen Signals um 180° bewirken. Das zweite Element 502 zeigt schematisch den Frequenzgang der Vorwärtsregelung. Schließlich umfasst das Regelnetzwerk 500 noch einen oder mehrere Regelverstärker, die derart ausgestaltet sind, dass sich die Regelverstärkung in Abhängigkeit einer ansteigenden Dichtheit erhöht. Dies ist eine inhärente Eigenschaft der Vorwärtsregelung, da diese keine Information hinsichtlich der Dichtheit und der akustischen Verhältnisse beinhaltet. Die Vorwärtsregelung 10 muss somit auf ein vorbestimmtes akustisches Verhältnis beispielsweise einen offenen beziehungsweise undichten Abschluss hin abgestimmt werden.

Der Ausgang der Vorwärtsregelung 10 ist an eine Addiereinrichtung 600 angeschlossen, die ausgangsseitig mit dem Lautsprecher 300 gekoppelt ist. Ein zweites Mikrofon 200 ist in der Nähe des Lautsprechers 300 angeordnet und erfasst somit passiv gedämpfte Geräusche sowie die vom Lautsprecher 300 abgegebenen Signale. Das Mikrofon 200 ist an das zweite Regelnetzwerk 400 angeschlossen, welches Teil der Rückwärtsregelung bildet. Auch das zweite Regelnetzwerk umfasst mehrere Elemente, die schematisch dargestellt sind. Dazu gehören Filterelemente für eine Invertierung der Phasenlage, die einen gewissen Frequenzgang aufweisen. Das Regelnetzwerk 400 weist ebenfalls eine Regelverstärkung 401 auf, die eine Abhängigkeit von der Dichtheit des Abschlusses des Lautsprechers an einem Ohr eines Benutzers zeigt. Das Ausgangssignal der Rückwärtsregelung ist an einem zweiten Eingang der Addiereinrichtung 600 geführt. Im Betrieb der Rückwärtsregelung sieht diese nun das Ausgangssignal der Vorwärtsregelung ebenfalls als Störgröße. Entsprechend sollte sie dieses Störgrößensignal besonders dann kompensieren, wenn die Vorwärtsregelung eine Überkompensation aufgrund einer Fehlanpassung bewirkt. Dies ist beispielsweise dann der Fall, wenn die Vorwärtsregelung auf einem undichten Abschluss hin abgestimmt ist, und die Rückwärtsregelung auf einen dichten Abschluss hin. In diesem Fall tritt bei der Vorwärtsregelung eine Überkompensation aufgrund der vorbestimmten Regelverstärkung auf, die durch die Rückwärtsregelung kompensiert wird.

Im Gesamtergebnis lässt sich die Effizienz einer aktiven Geräuschunterdrückung in dem Diagramm der Figur 3 zeigen. Die Geräuschunterdrückung selbst ist lediglich über einen vorbestimmten Frequenzbereich hin wirksam. Darüber hinaus bestehen Unterschiede bei der Vorwärts- und der Rückwärtsregelung im Frequenzbereich. Insbesondere die Rückwärtsregelung zeigt einen leicht geringeren Frequenzbereich, bei der eine gute Rauschkompensation realisierbar ist. Insbesondere bei höheren Frequenzen muss die Regelverstärkung der Rückwärtsregelung abgeschwächt werden, um die Stabilität des Systems wegen der Totzeit des Pfades zwischen dem kompensierenden Lautsprecher und dem Mikrofon der Rückwärtsregelung zu gewährleisten. Die Kurve KFF zeigt die Frequenzabhängigkeit einer Vorwärtsregelung, die Kurve KFB einer Rückwärtsregelung jeweils für sich betrachtet. Zwar ist die Vorwärtsregelung über einen größeren Bereich hinweg für eine Geräuschunterdrückung geeignet, die Rückwärtsregelung zeigt jedoch in einem schmaleren Frequenzband deutlich bessere Ergebnisse. Durch eine Kombination der beiden Regelungen ergibt sich die Kurve KK, die im Wesentlichen eine Überlagerung der beiden Kurven darstellt. Durch die Kombination wird somit eine deutlich bessere Geräuschunterdrückung in einem Frequenzband erreicht, wobei gleichzeitig in einem breiteren Frequenzraum zumindest eine Geräuschunterdrückung ähnlich einer Vorwärtsregelung realisierbar ist.

Die Erfindung eignet sich somit insbesondere für den Mobilfunkbereich, bei dem im Wesentlichen variable akustische Verhältnisse vorliegen. Zu diesem Zweck ist es möglich wie in Figur 4 dargestellt zusätzlich in die Rückwärtsregelung ein Nutzsignal einzukoppeln. Dies kann beispielsweise ein Sprachsignal, Musiksignal oder ähnliches sein. Diese Einkopplung, die beispielsweise im Regelnetzwerk der Rückwärtsregelung in einem Regelverstärker erfolgt erlaubt es Nutzsignal über den Lautsprecher abzugeben und gleichzeitig von außen einkoppelnde Störgeräusche zu minimieren. Neben einer direkten Einkopplung eines Nutzsignals kann darüber hinaus dieses auch noch gefiltert beziehungsweise besonders verarbeitet werden, um eine Störung des Nutzsignals aufgrund der Rückwärts- oder Vorwärtsregelung zu minimieren. Gleichzeitig ist eine gute Geräuschunterdrückung auch bei einem variablen Abstand des Lautsprechergehäuses zum Ohr hin durch die beiden Regelungen gewährleistet.

Ein beispielhaftes Regelnetzwerk für die Vorwärts- beziehungsweise Rückwärtsregelung zeigt Figur 9. Eingangsseitig ist das Regelnetzwerk an das entsprechende Mikrofon angeschlossen. Es umfasst einen Vorverstärker, der über die dargestellten zwei RC-Netzwerkgruppen mit einem ausgangsseitig angeordneten Leistungsverstärker gekoppelt ist. Die Netzwerkgruppen umfassen jeweils RC-Netzwerke mit parallel geschalteten Operationsverstärkern und dienen zu einer Amplitudenanpassung sowie einer Phaseninvertierung des anliegenden und vorverstärkten Eingangssignals. Die RC Netzwerkgruppen sind hinsichtlich ihrer Übertragungskennlinie einstellbar, die Verstärkung der Operationsverstärker ebenso. Damit lässt sich eine vorgegebene Kennlinie, die sich aus dem Lautsprechergehäuse und/oder dem Mikrofon ergibt gut nachahmen und so die gewünschte Phaseninvertierung erreichen.

Um die Rückwärtsregelung auf ein vorbestimmtes akustisches Verhältnis geeignet abzustimmen, ist es in einem Ausführungsbeispiel denkbar, eine Abstimmung lediglich in Bezug auf das Lautsprechergehäuse beziehungsweise das entsprechende Mobilfunkteil vorzunehmen. Figur 8 zeigt eine entsprechende Realisierung. Bei diesem ist in einem Mobilfunkteilgehäuse an einer dem Lautsprecher abgewandten Seite ein erstes Mikrofon 100 angeordnet. Dieses bildet den Teil der Vorwärtsregelung. Der Lautsprecher 300 selbst ist in einem Lautsprechergehäuse mit einem vordefinierten ersten festen Luftvolumen angebracht. In der Abstrahlrichtung des Lautsprechers ist ein zweites Luftvolumen 210 angeordnet, welches ebenfalls Teil des Mobilfunkgehäuses bildet. Dieses Zusatzgehäuse 210 umfasst neben einer optionalen Ausgleichsöffnung 220 und der zentralen Öffnung zur Abgabe des Lautsprechersignals 230 das Mikrofon 200.

Zur Abstimmung der Rückwärtsregelung lässt sich nun beispielsweise die zentrale Öffnung 230 abdecken, so dass sich ein vordefiniertes und festes Luftvolumen aus dem Lautsprechergehäuse 301 und dem Zusatzgehäuse 210 ergibt. Auf dieses feste Luftvolumen, welches gleichzeitig ein sehr stabiles akustisches Verhältnis darstellt, kann die Rückwärtsregelung nun abgestimmt werden in dem die Filter innerhalb des Regelnetzwerkes sowie die Verstärkungsfaktoren der Verstärker so gewählt werden, dass sich die maximale Auslöschung im gewünschten Frequenzbereich ergibt. Entsprechend wird die Vorwärtsregelung abgestimmt, in dem die Abdeckung aus der zentralen Öffnung 230 entfernt wird.

Wird nun in einem Betrieb des Mobilfunktelefons die zentrale Öffnung in die Nähe des Ohres eines Benutzers gehalten, oder an dieses gepresst ergibt sich ein akustisches Verhältnis, welches sich je nach Lage zwischen den beiden Extremen einstellt. Dadurch wird eine ausreichend gute Geräuschunterdrückung auch über einen weiten Bereich hinweg gewährleistet.

## Patentansprüche

1. Regelsystem für eine aktive Geräuschunterdrückung, umfassend:
- einen Lautsprecher (300) zur Abgabe von Schall;
- eine Addiereinrichtung (600), an die der Lautsprecher (300) angeschlossen ist, mit einem ersten und einem zweiten Eingang;
- eine Vorwärtsregelung (10) mit
- einem ersten Mikrofon (100) zur Aufnahme von Störgeräuschen;
- einem ersten Regelnetzwerk (500) mit wenigstens einem Filter zur Bildung einer ersten Regelgröße, wobei das erste Regelnetzwerk (500) eingangsseitig mit dem ersten Mikrofon (100) und ausgangsseitig mit der Addiereinrichtung (600) zur Zuführung der ersten Regelgröße gekoppelt ist;
- eine Rückwärtsregelung (20) mit
- einem zweiten Mikrofon (200) zur Aufnahme eines von dem Lautsprecher (300) abgegebenen Schalls;
- einem zweiten Regelnetzwerk (400) mit wenigstens einem Filter zur Bildung einer zweiten Regelgröße, wobei das zweite Regelnetzwerk (400) eingangsseitig mit dem zweiten Mikrofon (200) und ausgangseitig mit der Addiereinrichtung (600) gekoppelt ist;
**gekennzeichnet dadurch, dass**
- die Rückwärtsregelung (20) abgestimmt ist für eine Geräuschunterdrückung basierend auf einem ersten akustischen Verhältnis, die Vorwärtsregelung (10) abgestimmt ist für eine Geräuschunterdrückung basierend auf einem zweiten akustischen Verhältnis;
- das erste akustische Verhältnis einem ersten Abstand zwischen dem Lautsprecher (300) und einem Trommelfell eines Benutzers entspricht und das zweite akustische Verhältnis einem zweiten Abstand zwischen dem Lautsprecher (300) und dem Trommelfell entspricht, wobei der zweite Abstand größer ist als der erste Abstand; und
- die Abstimmung der Vorwärtsregelung (10) und der Rückwärtsregelung (20) zumindest im Betrieb des Regelsystems unveränderlich ist.

2. Regelsystem nach Anspruch 1, bei dem das erste akustische Verhältnis einem im wesentlichen dichten Abschluss des Lautsprechers (300) mit einem Ohr eines Benutzers entspricht und das zweite akustische Verhältnis einem undichten Abschluss des Lautsprechers (300) mit dem Ohr entspricht.

3. Regelsystem nach einem der Ansprüche 1 oder 2, bei dem das erste und/oder das zweite Regelnetzwerk (400) eine für das für das jeweilige akustische Verhältnis abgestimmte Regelverstärkung aufweist.

4. Regelsystem nach einem der Ansprüche 1 bis 3, bei dem das erste und/oder zweite Regelnetzwerk (400, 500) wenigstens eine Reihenschaltung aus einem Regelverstärker und einem RC-Filter aufweisen.

5. Regelsystem nach einem der Ansprüche 1 bis 4, bei dem das erste und das zweite Regelnetzwerk (400, 500) auf einer vollständig analogen Regelung basieren.

6. Regelsystem nach einem der Ansprüche 1 bis 5, weiter umfassend:
- ein Lautsprechergehäuse (700, 300) zur Aufnahme des Lautsprechers (301), das im Wesentlichen ein erstes Luftvolumen umschließt, und
- ein Zusatzgehäuse (210), das im Wesentlichen ein zweites Luftvolumen umschließt und in einer Vorzugsrichtung für Schallabstrahlung des Lautsprechergehäuses (301) angeordnet ist.

7. Regelsystem nach Anspruch 6, bei dem das Zusatzgehäuse (210) zur Aufnahme des zweiten Mikrofons (200) eingerichtet ist.

8. Regelsystem nach Anspruch 6 oder 7, bei dem das zweite Regelnetzwerk (500) zu einer Geräuschunterdrückung abgestimmt ist, die auf dem ersten und dem zweiten Luftvolumen basiert.

9. Regelsystem nach einem der Ansprüche 1 bis 8, bei dem die Vorwärtsregelung eine höhere Regelbandbreite aufweist als die Rückwärtsregelung.

10. Verfahren zur aktiven Geräuschunterdrückung für einen Lautsprecher (300) zur Abgabe von Schall, das Verfahren umfassend:
- Bereitstellen einer Rückwärtsregelung zur Geräuschunterdrückung abgestimmt auf ein erstes akustisches Verhältnis;
- Bereitstellen einer Vorwärtsregelung zur Geräuschunterdrückung abgestimmt auf ein zweites akustisches Verhältnis;
wobei das erste akustische Verhältnis einem ersten Abstand zwischen dem Lautsprecher (300) und einem Trommelfell eines Benutzers entspricht und das zweite akustische Verhältnis einem zweiten Abstand zwischen dem Lautsprecher (300) und dem Trommelfell entspricht, wobei der zweite Abstand größer ist als der erste Abstand; und
wobei die Abstimmung der Vorwärtsregelung und der Rückwärtsregelung zumindest während des Regelungsbetriebs unveränderlich ist.

11. Verfahren nach Anspruch 10, bei dem das erste akustische Verhältnis einem im wesentlichen dichten Abschluss des Lautsprechers (300) mit einem Ohr eines Benutzers entspricht und das zweite akustische Verhältnis einem undichten Abschluss des Lautsprechers (300) mit dem Ohr entspricht.

12. Verfahren nach einem der Ansprüche 10 oder 11, bei dem der Schritt des Kompensierens umfasst:
Erfassen der Regelgröße der Vorwärtsregelung als Störgröße durch die Rückwärtsregelung.

13. Verfahren nach einem der Ansprüche 10 bis 12, bei dem das Bereitstellen der Vorwärtsregelung umfasst:
- Aufnehmen von Störgeräuschen;
- Verstärken des aufgenommenen Störgeräuschs;
- Filtern des aufgenommenen Störgeräuschs;
- Ausgeben des gefilterten Störgeräuschs;
wobei das Filtern derart erfolgt, dass in einem ersten Bereich vor dem Lautsprecher zumindest teilweise eine Auslöschung des Störgeräuschen mit dem gefilterten und verstärkten Störgeräusch bewirkt wird.

14. Verfahren nach einem der Ansprüche 10 bis 13, bei dem das Bereitstellen der Rückwärtsregelung umfasst:
- Aufnehmen von Störgeräuschen im Bereich des Lautsprechers;
- Verstärken des aufgenommenen Störgeräuschs;
- Filtern des aufgenommenen Störgeräuschs, derart, dass in einem zweiten Bereich vor dem Lautsprecher zumindest teilweise eine Auslöschung des Störgeräuschen mit dem gefilterten und verstärkten Störgeräusch bewirkt wird;
- Ausgeben des gefilterten Störgeräuschs.

## Claims

1. Closed loop system for active noise cancellation, comprising:
- a loudspeaker (300) for outputting sound;
- an adding device (600) to which the loudspeaker (300) is connected, and which has a first and a second input;
- a feedforward control (10) with
- a first microphone (100) for receiving interfering noise;
- a first control network (500) with at least one filter for forming a first control variable, wherein the first control network (500) is coupled to the first microphone (100) on its input side and to the adding device (600) on its output side in order to supply the first control variable;
- a feedback control (20) with
- a second microphone (200) for receiving sound that is output by the loudspeaker (300);
- a second control network (400) with at least one filter for forming a second control variable, wherein the second control network (400) is coupled to the second microphone (200) on its input side and to the adding device (600) on its output side;
**characterized in that**
- the feedback control (20) is adapted for a noise suppression based on a first acoustic ratio, the feedforward control (10) is adapted for a noise suppression based on a second acoustic ratio;
- the first acoustic ratio corresponds to a first distance between the loudspeaker (300) and an eardrum of a user, and the second acoustic ratio corresponds to a second distance between the loudspeaker (300) and the eardrum, wherein the second distance is greater than the first distance; and
- the adaptation of the feedforward control (10) and the feedback control (20) is invariable at least during the operation of the closed loop system.

2. Closed loop system according to claim 1, in which the first acoustic ratio corresponds to an essentially tight sealing of the loudspeaker (300) to an ear of a user, and the second acoustic ratio corresponds to a leaky sealing of the loudspeaker (300) to the ear.

3. Closed loop system according to anyone of claims 1 or 2, in which the first and/or the second control network (400) have (has) a control amplification adapted to the respective acoustic ratio.

4. Closed loop system according to anyone of claims 1 to 3, in which the first and/or the second control network (400, 500) comprise(s) a series connection of a control amplifier and an RC filter.

5. Closed loop system according to anyone of claims 1 to 4, in which the first and the second control network (400, 500) are based on an entirely analog control.

6. Closed loop system according to anyone of claims 1 to 5, further comprising:
- a loudspeaker housing (700, 300) for accommodating the loudspeaker (301), which essentially encloses a first air volume, and
- an auxiliary housing (210) which essentially encloses a second air volume and is disposed in a preferred direction for sound radiation of the loudspeaker housing (301).

7. Closed loop system according to claim 6, in which the auxiliary housing (210) is arranged to receive the second microphone (200).

8. Closed loop system according to claim 6 or 7, in which the second control network (500) is adapted for a noise suppression which is based on the first and the second air volume.

9. Closed loop system according to anyone of claims 1 to 8, in which the feedforward control has a higher control bandwidth than the feedback control.

10. Method for the active noise cancellation for a loudspeaker (300) for the output of sound, the method comprising:
- providing a feedback control for noise suppression adapted to a first acoustic ratio;
- providing a feedforward control for noise suppression adapted to a second acoustic ratio;
wherein the first acoustic ratio corresponds to a first distance between the loudspeaker (300) and an eardrum of a user, and the second acoustic ratio corresponds to a second distance between the loudspeaker (300) and the eardrum, wherein the second distance is greater than the first distance; and
wherein the adaptation of the feedforward control and the feedback control is invariable at least during the operation of the closed loop system.

11. Method according to claim 10, in which the first acoustic ratio corresponds to an essentially tight sealing of the loudspeaker (300) to an ear of a user, and the second acoustic ratio corresponds to a leaky sealing of the loudspeaker (300) to the ear.

12. Method according to anyone of claims 10 or 11, in which the step of compensating comprises:
detecting the control variable of the feedforward control as an interfering variable by the feedback control.

13. Method according to anyone of claims 10 to 12, in which the providing of the feedforward control comprises:
- receiving interfering noise;
- amplifying the received interfering noise;
- filtering the received interfering noise;
- outputting the filtered interfering noise;
wherein the filtering is performed such that a cancellation of the interfering noise by the filtered and amplified interfering noise is caused at least in part in a first area in front of the loudspeaker.

14. Method according to anyone of claims 10 to 13, in which the providing of the feedback control comprises:
- receiving interfering noise in the area of the loudspeaker;
- amplifying the received interfering noise;
- filtering the received interfering noise such that a cancellation of the interfering noise by the filtered and amplified interfering noise is caused at least in part in a second area in front of the loudspeaker;
- outputting the interfering noise.

## Revendications

1. Système de régulation pour une inhibition active de bruit, comprenant:
- un haut-parleur (300) pour l'émission de son;
- un dispositif additionneur (600) auquel le haut-parleur (300) est raccordé, comportant une première et une deuxième entrée;
- une régulation avant (10) présentant
- un premier microphone (100) pour la réception de bruits perturbateurs;
- un premier réseau de régulation (500) avec au moins un filtre pour la formation d'une première grandeur de régulation, sachant que le premier réseau de régulation (500) est couplé au premier microphone (100) côté entrée et au dispositif additionneur (600) côté sortie pour l'amenée de la première grandeur de régulation;
- une régulation arrière (20) présentant
- un deuxième microphone (200) pour la réception d'un son émis par le haut-parleur (300);
- un deuxième réseau de régulation (400) avec au moins un filtre pour la formation d'une deuxième grandeur de régulation, sachant que le deuxième réseau de régulation (400) est couplé au deuxième microphone (200) côté entrée et au dispositif additionneur (600) côté sortie;
**caractérisé en ce que**
- la régulation arrière (20) est ajustée pour une inhibition de bruit sur la base d'un premier rapport acoustique, la régulation avant (10) est ajustée pour une inhibition de bruit sur la base d'un deuxième rapport acoustique;
- le premier rapport acoustique correspond à une première distance entre le haut-parleur (300) et un tympan d'un utilisateur et le deuxième rapport acoustique correspond à une deuxième distance entre le haut-parleur (300) et le tympan, sachant que la deuxième distance est plus grande que la première distance; et
- l'ajustement de la régulation avant (10) et de la régulation arrière (20) est invariable, du moins pendant le fonctionnement du système de régulation.

2. Système de régulation selon la revendication 1, dans lequel le premier rapport acoustique correspond à une jonction sensiblement serrée du haut-parleur (300) avec une oreille d'un utilisateur et le deuxième rapport acoustique correspond à une jonction non serrée du haut-parleur (300) avec l'oreille.

3. Système de régulation selon l'une des revendications 1 ou 2, dans lequel le premier et/ou le deuxième réseau de régulation (400) présente une amplification de régulation ajustée pour le rapport acoustique respectif.

4. Système de régulation selon l'une des revendications 1 à 3, dans lequel le premier et/ou le deuxième réseau de régulation (400, 500) présentent au moins un montage en série constitué d'un amplificateur de régulation et d'un filtre RC.

5. Système de régulation selon l'une des revendications 1 à 4, dans lequel le premier et le deuxième réseau de régulation (400, 500) se basent sur une régulation entièrement analogique.

6. Système de régulation selon l'une des revendications 1 à 5, comprenant en outre:
- un boîtier de haut-parleur (700, 300) pour le logement du haut-parleur (301), qui entoure essentiellement un premier volume d'air, et
- un boîtier supplémentaire (210) qui entoure essentiellement un deuxième volume d'air et est disposé dans une direction préférentielle pour la diffusion sonore du boîtier de haut-parleur (301).

7. Système de régulation selon la revendication 6, dans lequel le boîtier supplémentaire (210) est configuré pour le logement du deuxième microphone (200).

8. Système de régulation selon la revendication 6 ou 7, dans lequel le deuxième réseau de régulation (500) est ajusté pour une inhibition de bruit qui est basée sur le premier et le deuxième volume d'air.

9. Système de régulation selon l'une des revendications 1 à 8, dans lequel la régulation avant présente une plage de régulation plus élevée que la régulation arrière.

10. Procédé pour l'inhibition active de bruit pour un haut-parleur (300) pour l'émission de son, le procédé comprenant:
- la mise à disposition d'une régulation arrière pour l'inhibition de bruit en ajustement avec un premier rapport acoustique;
- la mise à disposition d'une régulation avant pour l'inhibition de bruit en ajustement avec un deuxième rapport acoustique;
sachant que le premier rapport acoustique correspond à une première distance entre le haut-parleur (300) et un tympan d'un utilisateur et le deuxième rapport acoustique correspond à une deuxième distance entre le haut-parleur (300) et le tympan, sachant que la deuxième distance est plus grande que la première distance; et
sachant que l'ajustement de la régulation avant et de la régulation arrière est invariable, du moins pendant le fonctionnement de régulation.

11. Procédé selon la revendication 10, dans lequel le premier rapport acoustique correspond à une jonction sensiblement serrée du haut-parleur (300) avec une oreille d'un utilisateur et le deuxième rapport acoustique correspond à une jonction non serrée du haut-parleur (300) avec l'oreille.

12. Procédé selon l'une des revendications 10 ou 11, dans lequel l'étape de compensation comprend:
la saisie de la grandeur de régulation de la régulation avant comme grandeur perturbatrice par la régulation arrière.

13. Procédé selon l'une des revendications 10 à 12, dans lequel la mise à disposition de la régulation avant comprend:
- la réception de bruits perturbateurs;
- l'amplification du bruit perturbateur reçu;
- le filtrage du bruit perturbateur reçu;
- la sortie du bruit perturbateur filtré;
sachant que le filtrage s'effectue de telle façon que, dans une première zone devant le haut-parleur, une élimination du bruit perturbateur est au moins en partie obtenue avec le bruit perturbateur filtré et amplifié.

14. Procédé selon l'une des revendications 10 à 13, dans lequel la mise à disposition de la régulation arrière comprend:
- la réception de bruits perturbateurs dans la zone du haut-parleur;
- l'amplification du bruit perturbateur reçu;
- le filtrage du bruit perturbateur reçu de telle façon que, dans une deuxième zone devant le haut-parleur, une élimination du bruit perturbateur est au moins en partie obtenue avec le bruit perturbateur filtré et amplifié;
- la sortie du bruit perturbateur filtré.
